# EUROPÄISCHE PATENTSCHRIFT

(11) **EP 0 758 791 B1**
(45) Veröffentlichungstag und Bekanntmachung des Hinweises auf die Patenterteilung: **19.12.2001**
(21) Anmeldenummer: 96110921.2
(22) Anmeldetag: 05.07.1996
(51) Int. Cl.: H01H 13/70

(54) **Tastatur mit vereinfachter Schaltmatte samt Fixiervorrichtungen**
Keybord with simplified switching pad and fixation device
Clavier à natte de commutation simplifiée et dispositif de fixation

(30) Priorität: 10.08.1995 DE 19529492
(43) Veröffentlichungstag der Anmeldung: 19.02.1997
(73) Patentinhaber: Cherry Mikroschalter GmbH, D-91275 Auerbach/Opf. (DE)
(72) Erfinder: Lukosch, Klaus-Dieter, 92242 Hirschau (DE)
(74) Vertreter: Fleuchaus, Leo, Dipl.-Ing.

(56) Entgegenhaltungen:
- AT-B- 389 398
- GB-A- 2 208 039

## Beschreibung

Die Erfindung betrifft eine Tastatur nach dem Oberbegriff des Anspruchs 1.

Eine derartige Tastatur ist z. B. aus der nachveröffentlichten Patentanmeldung P 44 42 073.0 bekannt und dient zur Bereitstellung einer gewichtsreduzierten Tastatur mit erhöhter Biege- und Verwindungssteifigkeit.

Die bei dieser bekannten Tastatur zur Erzeugung der Schaltcharakteristik und zur Aktivierung der Kontaktpunkte auf den Schaltfolien erforderliche elastomere Schaltmatte besteht aus einem relativ teuren Silikon-Elastomer. Durch die Verwendung einer die Gesamtfläche des Tastenfelds durchgängig abdeckenden, im Bereich unmittelbar unterhalb der Tastenknöpfe mit kuppelförmigen Schaltdomen zur Vermittlung der Schaltfunktion auf die darunterliegenden Schaltfolienkontaktpunkte versehenen, elastomeren Schaltmatte im Inneren dieser bekannten Tastatur ergibt sich somit ein auf diese durchgängige Schaltmatte entfallender relativ hoher Herstellungskostenanteil. Es ist zu beachten, daß Lösungen zum Senken dieses Herstellungskostenanteils möglichst nicht zu einer Verschlechterung der sonstigen Eigenschaften der Tastatur führen sollten.

Aufgabe der vorliegenden Erfindung ist es deshalb, einen Aufbau für eine Tastatur nach dem Oberbegriff des Anspruchs 1 vorzuschlagen, bei der der auf die elastomere Schaltmatte entfallende Herstellungskostenanteil deutlich reduziert ist, wobei zu beachten ist, daß weder die mechanische Stabilität der Anordnung noch die Zuverlässigkeit der Schaltungsfunktionen unter den Lösungsmaßnahmen leiden dürfen.

Bei der Auswahl von Lösungsmaßnahmen für die obengestellte Aufgabe ist zu beachten, daß eine Senkung des Herstellungskostenanteils der elastomeren Schaltmatte alleine durch Anbringung von Materialaussparungen in der Schaltmatte nicht ausreicht, da dies in der Regel zu einem insgesamt zu labilen, und mechanisch sowie bezüglich der Schaltfunktionen unzuverlässigen Aufbau der verbleibenden Restmatte führt.

Die oben gestellte Aufgabe wird deshalb erfindungsgemäß durch eine Tastatur mit den Merkmalen des Anspruchs 1 gelöst. Aus den Merkmalen der abhängigen Ansprüche 2 und 3 ergeben sich vorteilhafte Weiterbildungen der erfindungsgemäßen Tastatur.

Bei der erfindungsgemäßen Tastatur ist zur Einsparung von Schaltmattenmaterial vorgesehen, daß eine Schaltmatte so ausgeformt ist, daß sie in nicht unmittelbar unter den Tastenknöpfen liegenden Bereichen von zur Vermittlung des Schaltvorgangs dienenden Schaltdomen mit Aussparungen versehen ist, so daß ein netzartiger Aufbau von mit dünnen Stegen untereinander verbundenen Schaltdomen verbleibt. Weiterhin ist zur Gewährleistung eines mechanisch ausreichend stabilen Aufbaus und somit auch zur sicheren Gewährleistung der Schaltfunktionen über dieser Schaltmatte ein flächiges Stabilisierungelement angebracht, bevorzugterweise in Form einer stabilen, dünnen Folie oder Platte, welches an jeder Position eines Schaltdoms eine dazu korrespondierende Öffnung zum Umschließen des betreffenden Schaltdoms umfaßt.

Die Vorteile und Merkmale der Erfindung ergeben sich auch aus der nachfolgenden Beschreibung eines Ausführungsbeispiels in Verbindung mit den Ansprüchen und den Zeichnungen.

Es zeigen:
- Fig. 1: einen Teilschnitt durch eine erfindungsgemäße Tastatur mit einer Schaltmatte, deren Schaltdome von Öffnungen in einem darüberliegenden flächigen Stabilisierungselement umgriffen sind;
- Fig. 2: eine Ausschnittsvergrößerung eines in einer parallel zu der in Fig. 1 dargestellten Ansicht durch die Tastenknöpfe verlaufenden Teilschnitts; und
- Fig. 3: eine Draufsicht auf die in der in Fig. 1 gezeigten Tastatur verwendete Schaltmatte mit netzartig verbundenen Schaltdomen.

Fig. 1 zeigt einen Teilschnitt durch eine erfindungsgemäße Tastatur 1 mit einer in eine Aussparung des Gehäuseunterteils 4 formschlüssig eingelegten Metallplatte 2, welche zur Erhöhung der Biege- und Verwindungssteifigkeit sowie der Verbesserung der elektromagnetischen Abschirmung des Gehäuseinneren dient. Auf dieser Metallplatte liegt ein mehrlagiges Schaltfolienset 3 auf. Im Gehäuseoberteil 6 sind einzelne Tastenknöpfe 7 vertikal verschiebbar gelagert. Diese Tastenknöpfe sind an ihrer Unterseite mit Stößeln 13 versehen, die auf der Oberseite von in einer aus einem elastomeren Material bestehenden Schaltmatte 5 einstückig integrierten Schaltdomen 10 aufliegen. Die Schaltmatte 5 liegt auf der Oberseite der obersten Schaltfolie auf.

Fig. 2 zeigt eine Ausschnittsvergrößerung eines in einer parallel zu der in Fig. 1 dargestellten Ansicht durch die Tastenknöpfe 7 verlaufenden Teilschnitts.

Das an sich bekannte Schaltfolienset 3 wird im weiteren nur so weit beschrieben, wie es für das unmittelbare Verständnis der vorliegenden Erfindung nötig ist. Das Schaltfolienset 3 besteht aus zwei äußeren Schaltfolien sowie einer sich dazwischen befindlichen sogenannten Spacerfolie, die die beiden äußeren Folien in einem bestimmten Abstand voneinander hält und somit durchgängig gegeneinander elektrisch isoliert (wegen des verwendeten Maßstabs sind die einzelnen Lagen des Foliensets 3 weder in Fig. 1 und 2 zu sehen).

Im Bereich der Anpreßpunkte, an denen die Fortsätze 11 im Inneren der Schaltdome 10 beim Betätigen eines korrespondierenden Tastenknopfes 7 auf die obere Schaltfolie drücken, ist die Spacerfolie mit Durchbrüchen versehen. Beim Anpressen eines Fortsatzes 11 auf die obere Schaltfolie wird der auf dieser Schaltfolie unterhalb des Fortsatzes 11 liegende elektrische Kontaktpunkt durch den Durchbruch in der Spacerfolie hindurch auf einen darunterliegenden elektrischen Kontaktpunkt auf der unteren Schaltfolie gedrückt, so daß der elektrische Kontakt zwischen den beiden Schaltfolien an diesem Punkt geschlossen wird. Beim Loslassen des Tastenknopfs 9 schieben die im elastomeren Material der Schaltmatte 5 wirkenden Rückstellkräfte den Schaltdom 10 und damit den Tastenknopf 7 in seine Ausgangslage zurück und die obere Schaltfolie sowie die untere Schaltfolie werden aufgrund der in ihnen und der Spacerfolie inhärent wirkenden Rückstellkräfte ebenfalls in ihre Ausgangslage zurückgestellt, in der sie durch die Spacerfolie getrennt sind, wodurch der elektrische Kontakt zwischen oberer und unterer Schaltfolie wiederum aufgehoben wird.

Fig. 3 zeigt eine Draufsicht auf die in der in Fig. 1 gezeigten Tastatur 1 verwendete Schaltmatte 5 mit netzartig über Stege 17 verbundenen Schaltdomen 10. Durch diesen netzartigen Aufbau wird gegenüber einer flächig durchgängigen Schaltmatte im Bereich der Aussparungen 16 in erheblichem Umfang Material eingespart, und dadurch wie erwünscht der Kostenanteil der Schaltmatte 5 an den Gesamtkosten der Tastatur in erheblichem Umfang reduziert.

Der durch die Aussparungen 16 bedingte Verlust an mechanischer Stabilität in der Schaltmatte führt parallel damit einhergehend auch zu einem Verlust in der Zuverlässigkeit der Schaltfunktionen der Schaltmatte, da die nunmehr lediglich noch durch die dünnen Stege 17 miteinander verbundenen Schaltdome 10 kaum mehr gegen Verschiebungen relativ zueinander - und somit auch gegen ein seitliches Wegrutschen der Fortsätze 11 von den darunterliegenden Kontaktpunkten im Schaltfolienset 3 weg - stabilisiert sind. Diesem Problem wird bei der erfindungsgemäßen Tastatur dadurch begegnet, daß, wie in Fig. 1 und 2 gezeigt, ein flächiges Stabilisierungselement 15, bevorzugterweise in Form einer stabilen, dünnen Folie oder Platte, über die Schaltmatte 5 gelegt ist.

Das flächige Stabilisierungselement 15 ist mit einer Vielzahl von Öffnungen versehen, die jeweils an den den Schaltdomen 10 entsprechenden Positionen angebracht sind und die flanschförmigen Flankenbereiche 10a der korrespondierenden kuppelförmigen Schaltdome 10 umgreifen, so daß die Schaltmatte 5 durch das ihre Schaltdome 10 umgreifende Stabilisierungselement 15 gegen Verschieben oder Verformen in seitlicher Richtung geschützt ist.

Die mittels des Stabilisierungselements 15 derart fixierte Schaltmatte 5 garantiert nunmehr wieder trotz der durch die Aussparungen 16 bedingten fehlenden Eigenstabilität ein ausreichendes Maß an Zuverlässigkeit bei der Vermittlung von Schaltfunktionen zwischen den Fortsätzen 11 der durch die Stößel 13 der Tastenknöpfe 7 nach unten gedrückten Schaltdome 10 sowie dem darunter liegenden Schaltfolienset 3.

Da für das Stabilisierungselement 15 sehr preiswerte Materialien verwendet werden können, überwiegt die durch die Einsparung an Materialkosten bei der netzartig gestalteten Schaltmatte 5 erzielte Senkung der Herstellkosten bei weitem die durch die Verwendung des Stabilisierungselements 15 auftretenden Zusatzkosten. Die Verwendung eines derartigen Stabilisierungselements ist zudem in der Fertigungspraxis auch wesentlich preiswerter als das unter rein technisch-funktionellen Gesichtpunkten als Alternative auch denkbare Ankleben der netzartig gestalteten Schaltmatte 5 auf dem darunterliegenden Schaltfolienset 3.

Das Stabilisierungselement 15 kann seinerseits durch an der Innenseite des Gehäuseoberteils 4 nach unten ragende Versteifungsrippen 9 fixiert sein, von denen zumindest ein Teil auf der Oberseite des Stabilisierungselements 15 aufliegt, wie insbesondere in Fig. 2 zu sehen ist.

Eine weitere Erhöhung der Lagestabilisierung des Stabilisierungselements 15 und damit auch der netzartig gestalteten Schaltmatte 5 sowie des Schaltfoliensets 3 läßt sich dadurch erzielen, daß die Versteifungsrippen 9 in an der Gehäuseunterseite 4 angebrachte korrespondierende Rastelemente 12 einschnappbar sind, wie in Fig. 1 angedeutet ist.

Eine besonders hohe Stabilisierung des Stabilisierungselements 15 und auch der netzartig gestalteten Schaltmatte 5 sowie des Schaltfoliensets 3 läßt sich dadurch erzielen, daß an der Gehäuseoberseite 6 Zapfen 14 vorgesehen sind, die in in die Gehäuseunterseite 4 integrierte buchsenförmige Aufnahmeelemente 18 einschnappbar sind, wobei in dem flächigen Stabilisierungselement 15, der netzartig gestalteten Schaltmatte 5 sowie dem Schaltfolienset 3 und der Metallplatte 2 im Bereich der buchsenförmigen Aufnahmelemente 18 dazu korrespondierende Öffnungen angebracht sind. Dadurch können die Metallplatte 2, das Schaltfolienset 3, die netzartig gestaltete Schaltmatte 5 sowie das flächige Stabilisierungselement 15 bei der Montage mit ihren korrespondierenden Öffnungen über die in der Gehäuseunterseite 4 integrierten buchsenförmige Aufnahmeelemente 18 gestülpt werden, wodurch sie gegen seitliches Verrutschen stabilisiert sind. Anschließend wird bei der Montage das Gehäuseoberteil mit den auf der Oberseite des flächigen Stabilisierungselements 15 zum Liegen kommenden Versteifungsrippen 9 aufgesetzt, so daß die Metallplatte 2, das Schaltfolienset 3, die netzartig gestaltete Schaltmatte 5 sowie das flächige Stabilisierungselement 15 auch in horizontaler Richtung fixiert sind.

Insgesamt ergibt sich durch die erfindungsgemäßen Maßnahmen somit ein kostengünstiger und dennoch in seinen mechanischen Eigenschaften sowie seinen Schaltfunktionen zuverlässiger Aufbau einer Tastatur.

## Patentansprüche

1. Tastatur mit eingelegter Schaltmatte (5) und mehrlagigem Schaltfolienset (3), wobei zwischen Gehäuseunterteil (4) und der untersten der Schaltfolien im Schaltfolienset eine Metallplatte (2) formschlüssig in die Tastatur eingelegt und zwischen der Schaltmatte und dem Gehäuseunterteil eingeklemmt ist,
**dadurch gekennzeichnet,**
**daß** die Schaltmatte (5) in nicht unmittelbar unter den Tastenknöpfen (7) liegenden Bereichen von zur Vermittlung des Schaltvorgangs dienenden Schaltdomen (10) mit Aussparungen (16) versehen ist, so daß ein netzartiger Aufbau von mit dünnen Stegen (17) untereinander verbundener Schaltdomen (10) verbleibt, und
**daß** über die Schaltmatte (5) ein flächiges Stabilisierungselement (15), bevorzugterweise in Form einer stabilen, dünnen Folie oder Platte, gelegt ist, das an jeder Position eines Schaltdoms (10) eine dazu korrespondierende Öffnung zum Umschließen des betreffenden Schaltdoms (10) umfaßt.

2. Tastatur nach Anspruch 1,
**dadurch gekennzeichnet,**
**daß** zumindest ein Teil von am Gehäuseoberteil (6) angebrachten Versteifungsrippen (9) in am Gehäuseunterteil (4) angebrachte korrespondierende Rastelemente (12) eingreift und ein zweiter Teil auf der Oberseite des flächigen Stabilisierungselements (15) aufliegt.

3. Tastatur nach Anspruch 1 oder 2,
**dadurch gekennzeichnet,**
**daß** an der Gehäuseoberseite (6) Zapfen (14) vorgesehen sind, die in in die Gehäuseunterseite (4) integrierte buchsenförmige Aufnahmeelemente (18) einschnappbar sind, wobei in dem flächigen Stabilisierungselement (15), in der netzartig gestalteten Schaltmatte (5), in dem Schaltfolienset (3) und in der Metallplatte (2) im Bereich der buchsenförmigen Aufnahmelemente (18) dazu korrespondierende Öffnungen angebracht sind.

## Claims

1. Keyboard with an inlaid switching pad (5) and a multi-layer switching foil set (3), in which a metal plate (2) is inserted positively into the keyboard between the lower part (4) of the housing and the lowermost of the switching foils in the switching foil set and is clamped between the switching pad and the lower part of the housing, **characterised in that** the switching pad (5) is provided in regions of switching domes (10) serving to effect the switching process not situated immediately below the key buttons (7) with recesses (16) so as to leave a net-like structure of switching domes (10) connected together by means of thin webs (17), and that a flat stabilising element (15), preferably in the form of a stable, thin foil or plate, is placed over the switching pad (5) and includes at each position of a switching dome (10) a corresponding opening for surrounding the relevant switching dome (10).

2. Keyboard according to claim 1, **characterised in that** at least one part of stiffening ribs (9) provided on the upper part (6) of the housing engages in corresponding snap-in elements (12) provided on the lower part (4) of the housing and a second part rests on the top surface of the flat stabilising element (15).

3. Keyboard according to claim 1 or claim 2, **characterised in that** pins (14) are provided on the top surface (6) of the housing and can be snapped into sleeve-shaped receiving elements (18) integrated into the underside (4) of the housing, corresponding openings being provided in the flat stabilising element (15), in the net-like switching pad (5), in the switching foil set (3) and in the metal plate (2) in the region of the sleeve-shaped receiving elements (18).

## Revendications

1. Clavier à natte de commutation (5) insérée et à set de feuilles de commutation (3) multicouche, une plaque métallique (2) étant insérée par coopération de forme dans le clavier entre la partie inférieure de boîtier (4) et la feuille de commutation inférieure du set, et étant coincée entre la natte de commutation et la partie inférieure de boîtier, **caractérisé en ce que** la natte de commutation (5) est munie, dans des zones situées non directement au-dessous des têtes de touches (7), de dômes de commutation (10), servant à établir l'opération de couplage, avec des évidements (16), de sorte qu'il subsiste une structure réticulée de dômes de commutation (10) assemblés entre eux par de minces traverses (17), et **en ce qu'**un élément de stabilisation plan (15), de préférence en forme d'une mince feuille ou plaque stable, est placé sur la natte de commutation (5), cet élément comportant en chaque position d'un dôme de commutation (10) une ouverture correspondante à ce dernier pour entourer le dôme de commutation (10) concerné.

2. Clavier suivant la revendication 1, **caractérisé en ce qu'**au moins une partie de nervures de renforcement (9) placées sur la partie supérieure de boîtier (6) s'engage dans des éléments d'encliquetage (12) correspondants placés dans la partie inférieure de boîtier (4), et une seconde partie s'applique sur le côté supérieur de l'élément de stabilisation plan (15).

3. Clavier suivant l'une des revendications 1 et 2, **caractérisé en ce que** des tourillons (14), prévus sur le côté supérieur de boîtier (6), peuvent s'enclencher dans des éléments de réception (18) en forme de douilles intégrés à la partie inférieure de boîtier (4), des ouvertures correspondantes aux éléments de réception (18) en forme de douilles étant placées dans la zone de ces derniers, dans l'élément de stabilisation plan (15), dans la natte de commutation (5) configurée en forme de réseau, dans le set de feuilles de commutation (3), et dans la plaque métallique (2).
